# EUROPÄISCHE PATENTSCHRIFT

(11) **EP 1 137 874 B1**
(45) Veröffentlichungstag und Bekanntmachung des Hinweises auf die Patenterteilung: **27.11.2002**
(21) Anmeldenummer: 99947393.7
(22) Anmeldetag: 21.09.1999
(51) Int. Cl.: F02M 29/04, F02M 35/12

(54) **LUFTLEITUNG, INSBESONDERE IM ANSAUGTRAKT EINER BRENNKRAFTMASCHINE**
AIR DUCT, ESPECIALLY FITTED IN THE AIR INTAKE SYSTEM OF AN INTERNAL COMBUSTION ENGINE
CONDUITE D'AIR PLACEE NOTAMMENT DANS LA ZONE D'ADMISSION D'UN MOTEUR A COMBUSTION INTERNE

(30) Priorität: 08.12.1998 DE 19856521
(43) Veröffentlichungstag der Anmeldung: 04.10.2001
(73) Patentinhaber: FILTERWERK MANN & HUMMEL GmbH, 71631 Ludwigsburg (DE)
(72) Erfinder: ALEX, Matthias, D-74074 Heilbronn (DE); SPANNBAUER, Helmut, D-71640 Ludwigsburg (DE)
(74) Vertreter: Voth, Gerhard, Dipl.-Ing.
(86) Internationale Anmeldenummer: EP9906975
(87) Internationale Veröffentlichungsnummer: WO00034642

(56) Entgegenhaltungen:
- EP-A- 0 863 303
- FR-A- 2 257 793
- US-A- 5 722 357

## Beschreibung

### Stand der Technik

Die Erfindung betrifft eine Luftleitung, insbesondere geeignet für den Ansaugtrakt einer Brennkraftmaschine, die eine Einrichtung zur Beruhigung der Strömung im Leitungsquerschnitt aufweist.

Derartige Einrichtungen sind z. B. aus der EP 0 863 303 bekannt und werden in erster Linie zur Verbesserung der Akustik von Saugrohren verwendet. Das Funktionsprinzip der Einrichtung beruht darauf, daß Turbulenzen in der Strömung geglättet werden, und auf diese Weise insbesondere eine Ablösung der Strömung von den Rohrwänden vermieden wird. Auf diese Weise kann z. B. das Pfeifgeräusch vermindert oder vermieden werden, das beim Öffnen von Drosselklappen auftritt, wenn diese lediglich einen schmalen Spalt zur Rohrwand freigeben. Die Einrichtungen bestehen beispielsweise aus Rohreinsätzen, die in das Innere des Saugrohres hineinreichen.

Der akustische Vorteil der eingebrachten Rohreinsätze wird jedoch durch den Nachteil erkauft, daß dieses der Strömung einen Widerstand entgegensetzt, welcher zu Leistungsverlusten des Motors führt. Die Leistungsverluste tragen zu einem unerwünschten Ansteigen des Kraftstoffverbrauches der Brennkraftmaschine bei. Außerdem müssen die Rohreinsätze im Inneren des Rohres, also an einer schwer zugänglichen Stelle angebracht werden, was den Fertigungs- und Montageaufwand erklärt. Auch eine gußtechnische Herstellung verursacht durch eine komplizierte Formgestaltung unerwünschte Zusatzkosten für die genannte akustische Maßnahme.

Aufgabe der Erfindung ist es daher, eine Einrichtung zur akustischen Optimierung insbesondere von Saugrohren zu schaffen, bei der die auftretenden Strömungsverluste auf ein Minimum reduziert sind, wobei der fertigungs- und montagetechnische Aufwand für die Einbringung dieser Einrichtung in Grenzen gehalten werden soll. Diese Aufgabe wird durch die Merkmale des Patentanspruches 1 gelöst.

### Vorteile der Erfindung

Die erfindungsgemäße Luftleitung, die insbesondere im Ansaugtrakt einer Brennkraftmaschine eingebaut werden kann, weist zur Beruhigung der Strömung im Leitungsquerschnitt Strömungshindernisse auf. Diese werden jedoch nicht über den gesamtem Leitungsquerschnitt verteilt, sondern werden lediglich an den Wandungen der Rohrleitung angebracht. Es hat sich nämlich gezeigt, daß insbesondere zu einer akustischen Optimierung von Saugrohren lediglich die Strömung im Rohrwandbereich beruhigt werden muß. Das Einbringen z. B. eines Drahtgitters, welches sich über den gesamten Leitungsquerschnitt erstreckt, stellt bezogen auf die sich im Inneren des Rohrquerschnitts ausbildende Strömung ein unnötiges, zusätzliches Strömungshindernis dar.

Durch die Anbringung der Strömungshindernisse im Bereich einer Rohrverbindung kann der fertigungstechnische Aufwand in Grenzen gehalten werden. Die das Strömungshindernis bildende Komponente kann z. B. einfach in eine Aufnahme eingelegt werden, die in die für die Fertigung der Rohrabschnittes gedachte Gußform integriert ist. Eine andere Möglichkeit besteht in der Fixierung der Komponente im Flanschbereich zweier Rohrabschnitte während der Montage.

Die Strömungshindernisse können am gesamten Umfang der Rohrwandung eines bestimmten Querschnitts angebracht sein oder nur an Teilen davon. Soll z. B die Strömungsablösung an der Innenseite eines Rohrbogens vermindert werden, genügt es, die Strömungshindernisse in dem entsprechenden Wandteil unterzubringen.

Einer besonderen Ausführungsform gemäß bestehen die Strömungshindernisse aus einem strangförmigen Material, z. B. Draht. Dieser ist als billiges Halbzeug zu beziehen und leicht zu verarbeiten. Er kann vorteilhafterweise in die Wandung der Luftleitung eingegossen werden. Es sind jedoch auch andere Materialien denkbar, z. B. poröse Stoffe. Es können auch radial ins Rohrinnere weisende Rippen in der Gußform des Rohres vorgesehen werden. Dies ist insbesondere für Kunststoffsaugrohre denkbar. Die Verwendung drahtförmiger Halbzeuge oder vergleichbarer Materialien hat aber zusätzlich den Vorteil, daß diese zu Gittern Geflechten oder ähnlichen Geometrien verarbeitet werden können. Im Vergleich zu massiven Strömungshindernissen setzen diese der Strömung bezogen auf die Teilfläche des Strömungsquerschnittes, den sie abdecken, einen wesentlich geringeren Strömungswiderstand entgegen. Die Strömungshindernisse werden auf diese Weise durchströmt und nicht umströmt, was einen zusätzlichen Effekt der Glättung der Strömung im Rohrwandbereich hinter den Srömungshindernissen hat.

Gemäß einer weiteren Ausgestaltung der Erfindung werden die Strömungshindernisse in einen Dichtring eingegossen, der z. B. in eine Flanschverbindung der Rohluftleitung eingebracht werden kann. Es ist z. B. das Eingießen eines Drahtgitterringes denkbar, der in die vom Dichtring aufgespannte Fläche hineinragt. Man kann die Strömungshindernisse, z. B. in Form von Stiften, auch in einer Gußform für den Dichtring vorsehen. Um nicht von den Materialeigenschaften des Dichtringes abhängig zu sein, kann dieser auch im Mehrkomponentenverfahren hergestellt werden.

Besonders vorteilhaft ist es, die Strömungshindernisse im Abströmungsbereich einer Drosselklappe unterzubringen. Es hat sich hierbei gezeigt, daß eine wesentliche akustische Verbesserung bei gleichzeitig geringem Druckverlust erreicht werden kann, wenn die Strömungshindernisse nur in den sichelförmigen Öffnungsbereichen der Schaltklappe angeordnet sind. Damit läßt sich das bei kleinen Öffnungsspalten auftretende Pfeifgeräusch an der Drosselklappe verhindern. Selbstverständlich ist diese Maßnahme auch bei Drosselklappen anwendbar, welche keinen runden Querschnitt verschließen. Die Öffnungsspalte sind dann nicht sichelförmig, sondern weisen eine andere Geometrie auf.

Eine günstige Ausführungsform der Erfindung sieht vor, die Strömungshindernisse direkt in das Drosselklappenmodul zu integrieren. Das Drosselklappenmodul kann als standardisiertes Teil kostengünstig in großen Stückzahlen hergestellt werden und an unterschiedlichen Orten z. B. im Ansaugtrakt einer Brennkraftmaschine verwendet werden.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Weitere Einzelheiten der Erfindung werden in den Zeichnungen anhand von schematischen Ausführungsbeispielen beschrieben. Hierbei zeigen
- Figur 1: den Ausschnitt einer Luftleitung mit einer direkt hinter dem Leitungsflansch angeordneten Drosselklappe, wobei ein mit einem Drahtgitterring ausgestatteter Dichtring als Strömungshindernis zur Anwendung kommt, im Schnitt,
- Figur 2: das Detail X aus Figur 1, welches den Aufbau des Dichtrings zeigt,
- Figur 3: Die Aufsicht auf ein Drosselklappenmodul, in weiches Drahtsaiten als Strömungshindernis eingebracht sind und
- Figur 4-5: alternative Ausgestaltung von Dichtringen mit Strömungshindernissen.

### Beschreibung der Ausführungsbeispiele

In Figur 1 ist der Ausschnitt einer Luftleitung dargestellt, die eine Flanschverbindung 10 aufweist. Die zusammengeflanschten Rohre 11, 12 bestehen aus Kunststoff. In den Flansch des Rohres 12 ist eine Nut 13 für einen Dichtring 14 vorgesehen. Außerdem weist der Flansch Gewindemuffen 15 auf, die zur Aufnahme von Schrauben 16 dienen. Im Flansch des Rohres 11 sind entsprechende Löcher 17 vorgesehen, durch die die Schrauben 16 gesteckt sind. Das Rohr 11 weist eine montagegespritzte Drosselklappe 18 auf, wobei die Anströmrichtung der Drosselklappe durch einen Pfeil angedeutet ist.

In der dargestellten Stellung der Drosselklappe ergibt sich ein Spalt s zwischen Drosselklappenrand und Rohrwand, in dessen abströmseitigen Turbulenzbereich sich ein Drahtgitterring 19 befindet, welcher in den zur Anwendung kommenden Dichtring 14 eingegossen ist. Zwischen den Stirnseiten der Rohre 11 und 12 befindet sich im Bereich der Flanschverbindung 10 ein Ringspalt 20 in einer Wandung 21 der Rohrleitung. Dieser schafft den Einbauraum für den am Dichtring 14 angebrachten Drahtgitterring 19.

Den Aufbau des Dichtringes 14 im eingebauten Zustand kann man Figur 2 entnehmen. Es ist der Ringspalt 20 zwischen den Stirnseiten der Rohre 11 und 12 erkennbar, wobei der Ringspalt ein Spaltmaß aufweist, welches zu einer Deformation des Dichtringes 14 führt. Der äußere Rand des Drahtgitterringes 19 ist in den Dichtring eingegossen. Um ein Auffasern der Enden der Gitterdrähte 22 zu vermeiden ist am inneren Rand des Drahtgitterringes eine Ringmanschette 23 angesetzt, die die Drahtenden einklemmt.

In Figur 3 ist ein Drosselklappenmodul 24 dargestellt. Der Aufbau des Flansches zur Befestigung an einem nicht dargestellten Rohrende entspricht im Aufbau dem des Rohres 12 aus Figur 1. Es sind unter anderem die Gewindemuffe 15 und die Nut 13 zu erkennen. Die montagegespritze Drosselklappe 18 weist eine Welle 25 auf, an die Klappenflügel 26 angebracht sind. Zum Antrieb der Welle 25 ist diese einseitig aus dem Klappenmodul 24 herausgeführt. Die Drosselklappe ist in teilweise geöffnetem Zustand dargestellt, wobei sich sichelförmige Klappendurchgänge 27 bilden. Eine Klappenkante 28 schwingt dabei direkt über Drahtsaiten 29 hinweg, die im Bereich der Klappendurchgänge 27 als Strömungshindernisse angebracht sind. Die Drahtsaiten werden bereits während des Herstellungsverfahrens des Drosselklappenmoduis in die Wandung 21 eingebracht. Dies kann z. B. durch Einspannen in die Spritzgießgießform und anschließendes Eingießen der Drahtsaiten geschehen. Eine andere Möglichkeit besteht darin, die Drahtsaiten zu erhitzen und anschließend in das fertige Drosselklappenmodul einzuschmelzen.

Die Figuren 4 und 5 stellen Varianten für in den Dichtring 14 eingebrachte Strömungshindernisse dar. Es ist möglich Stifte 30 in den Dichtring einzugießen. Diese können jedoch auch in der Gußform für den Ring abgebildet sein, so daß sie auf dessen Innenseite angeformt werden. Ebenfalls ist es möglich einen zickzackförmig gebogenen Draht 31 in den Dichtring 14 einzugießen.

### Bezugszeichenliste

- 10: Flanschverbindung
- 11: Rohr
- 12: Rohr
- 13: Nut
- 14: Dichtring
- 15: Gewindemuffe
- 16: Schraube
- 17: Loch
- 18: Drosselklappe
- 19: Drahrgitterring
- 20: Ringspalt
- 21: Wandung
- 22: Gitterdraht
- 23: Ringmanschette
- 24: Drosselklappenmodul
- 25: Welle
- 26: Klappenflügel
- 27: Klappendurchgang
- 28: Klappenkante
- 29: Drahtsaite
- 30: Stift
- 31: Draht

## Patentansprüche

1. Luftleitung, insbesondere im Ansaugtrakt einer Brennkraftmaschine, in die Strömungshindemisse (22, 29, 30, 31) zur Beruhigung der Strömung im Leistungsquerschnitt vorgesehen sind, wobei die mit den Strömungshindemissen (22, 29, 30, 31) versehene Querschnittsfläche kleiner ist, als die des Leistungsquerschnittes, wobei diese von einer Wandung (21) der Luftleitung im Bereich einer Rohrverbindung in das Innere des Leistungsquerschnittes ragen, **dadurch gekennzeichnet, dass** die Strömungshindernisse (22, 29, 30, 31) in einen Dichtring (14) eingegossen oder an ihn angegossen sind, der in die Rohrverbindung eingebracht ist.

2. Luftleitung nach Anspruch 1, **dadurch gekennzeichnet, dass** die Strömungshindernisse (22, 29, 30, 31) aus einem strangförmig ausgebildeten Material, insbesondere Draht, bestehen.

3. Luftleitung nach einem der vorherigen Ansprüche, **dadurch gekennzeichnet, dass** die Strömungshindernisse (22, 29, 30, 31) hinter einer Drosselklappe (18) im Bereich der durch diese beeinflussten Strömung vorgesehen sind.

4. Luftleitung nach Anspruch 3, **dadurch gekennzeichnet, dass** die Strömungshindernisse (22, 29, 30, 31) im Bereich hinter einem Spalt der durch die um einen kleinen Winkel geöffnete Drosselklappe (18) gebildet ist, angeordnet sind.

## Claims

1. Air conduit, more especially in the intake duct of an internal combustion engine, in which conduit flow obstacles (22, 29, 30, 31) are provided to calm the flow in the output cross-section, the area of cross-section, which is provided with the flow obstacles (22, 29, 30, 31), being smaller than that area of the output cross-section, said obstacles protruding from a wall (21) of the air conduit in the region of a pipe connection into the interior of the output cross-section, **characterised in that** the flow obstacles (22, 29, 30, 31) are incorporated in a sealing ring (14) or are integrally moulded on said ring, which is inserted into the pipe connection.

2. Air conduit according to claim 1, **characterised in that** the flow obstacles (22, 29, 30, 31) are formed from a strand-like material, more especially wire.

3. Air conduit according to one of the previous claims, **characterised in that** the flow obstacles (22, 29, 30, 31) are provided downstream of a throttle valve (18) in the region of the flow which is influenced by said valve.

4. Air conduit according to claim 3, **characterised in that** the flow obstacles (22, 29, 30, 31) are disposed in the region behind a gap which is formed by the throttle valve (18) when it is opened by a small angle.

## Revendications

1. Conduite d'air notamment placée dans la zone d'admission d'un moteur à combustion interne, comportant des obstacles à l'écoulement (22, 29, 30, 31) pour calmer l'écoulement dans la section de puissance, la surface de la section transversale munie des obstacles à l'écoulement (22, 29, 30, 31) est inférieure à la section de puissance, ces obstacles pénétrant à l'intérieur de la section de puissance à partir de la paroi (21) de la conduite d'air au niveau d'un raccord de conduite,
**caractérisée en ce que**
les obstacles à l'écoulement (22, 29, 30, 31) sont coulés dans un joint (14) ou sur celui-ci, ce joint étant placé dans le raccord de conduite.

2. Conduite d'air selon la revendication 1,
**caractérisée en ce que**
les obstacles à l'écoulement (22, 29, 30, 31) sont réalisés en une matière en forme de tige, notamment de fil.

3. Conduite d'air selon l'une des revendications précédentes,
**caractérisée en ce que**
les obstacles à l'écoulement (22, 29, 30, 31) sont prévus derrière un volet d'étranglement (18) au niveau de l'écoulement influencé par celui-ci.

4. Conduite d'air selon la revendication 3,
**caractérisée en ce que**
les obstacles à l'écoulement (22, 29, 30, 31) sont prévus dans la zone derrière un intervalle formé par le volet d'étranglement (18) ouvert d'un petit angle.
